# EUROPÄISCHE PATENTSCHRIFT

(11) **EP 0 580 047 B1**
(45) Veröffentlichungstag und Bekanntmachung des Hinweises auf die Patenterteilung: **25.09.1996**
(21) Anmeldenummer: 93111085.2
(22) Anmeldetag: 10.07.1993
(51) Int. Cl.: F42C 13/04

(54) **Verfahren zur Auslösung der Zündung eines Gefechtskopfes und Anordnung zum Durchführen des Verfahrens**
Method for releasing an igniter of a warhead and apparatus for carrying out the method
Procédé pour le déclenchement du détonateur d'une tête militaire et dispositif pour la mise en oeuvre du procédé

(30) Priorität: 22.07.1992 DE 4224020
(43) Veröffentlichungstag der Anmeldung: 26.01.1994
(73) Patentinhaber: Daimler-Benz Aerospace Aktiengesellschaft, 81663 München (DE)
(72) Erfinder: Manhalter, Anton, Dipl.-Phys., D-89278 Nersingen (DE)
(74) Vertreter: Fröhling, Werner Otto, Dr.

(56) Entgegenhaltungen:
- GB-A- 2 042 694
- US-A- 4 096 480
- US-A- 4 236 157
- US-A- 4 360 812
- US-A- 4 599 616

## Beschreibung

Die Erfindung betrifft ein Verfahren zur Auslösung der Zündung eines Gefechtskopfes gemäß Oberbegriff des Patentanspruchs 1 sowie eine Anordnung zum Durchführen des Verfahrens gemäß Oberbegriff des Patentanspruchs 6. Eine solche Anordnung ist bereits aus der GB-A- 2 042 694 bekannt.

Das oben genannte Verfahren und die zugehörige Anordnung werden beispielsweise zur Flugzielbekämpfung eingesetzt und kommen bevorzugt im Bereich der Flugkörperabwehr zur Anwendung. Der Gefechtskopf zur Bekämpfung des Gefechtskopfes eines anfliegenden gegnerischen Flugkörpers ist dabei Bestandteil eines lenkbaren Flugkörpers. Der in der GB-A- 2 042 694 beschriebene lenkbare Flugkörper enthält beispielsweise einen aktiven Radar-Zielsuchkopf mit Sende/Empfangsantenne und Auswerte- und Steuereinheit, die miteinander über ein Hochfrequenzteil mit integriertem Oszillator verbunden sind, wobei im aktiven Radar-Zielsuchkopf die Position des gegnerischen Flugkörpers durch Entfernungsmessung mittels einer Entfernungstor-Filterbank erfaßt und daraus Signale abgeleitet werden, durch die der eigene Flugkörper während der Zielverfolgungs- und Zielannäherungsphase zu dem gegnerischen Flugkörper hingeführt wird und bei Erreichen des gegnerischen Flugkörpers die Zündung des Gefechtskopfes des eigenen Flugkörpers ausgelöst wird.

Befindet sich der gegnerische Flugkörper z.B. im Sturzflug auf ein Bodenziel, so ist der Zerstörung des Gefechtskopfes des gegnerischen Flugkörpers bereits in der Luft, d.h. vor Erreichen des Bodenziels größte Bedeutung beizumessen, um Schäden am Bodenziel, die durch den gegnerischen Flugkörper verursacht werden könnten, möglichst gering zu halten. Abwehrflugkörper mit Zielsuchköpfen müssen daher den gegnerischen Flugkörper bereits auf große Entfernung erkennen und sich so nahe wie möglich an dessen Gefechtskopf heranlenken. Ein aktiver Zielsuchkopf kann die Entfernung zum gegnerischen Flugkörper messen und somit prinzipiell den optimalen Zündort und damit verbunden den optimalen Zündzeitpunkt berechnen. Die derzeit erreichbare Entfernungsmeßgenauigkeit liegt hierbei im Dezimeterbereich. Alle bisher vorgeschlagenen Verfahren zur Lenkung von Flugkörpern liefern somit eine Entfernungsmeßgenauigkeit (vom Gefechtskopf des Abwehrflugkörpers zum Gefechtskopf des gegnerischen Flugkörpers), die um eine bis zwei Zehnerpotenzen über dem tolerierbaren Wert für den optimalen Zündzeitpunkt liegt. Diese Ungenauigkeit wird vor allem durch Interferenzen der einzelnen Streuzentren des angreifenden Flugkörpers verursacht. Die Interferenzen führen wegen ihres statistischen Charakters zu einem statistischen Entfernungsfehler, was die Bekämpfung des gegnerischen Flugkörpers drastisch erschwert.

Die Aufgabe der Erfindung besteht darin, zum einen ein Verfahren der eingangs genannten Art anzugeben, mit dem die Position des Gefechtskopfes eines gegnerischen Flugkörpers möglichst genau bestimmt werden kann, und zum andern eine Anordnung zur Durchführung eines solchen Verfahrens zu schaffen, die möglichst einfach im Aufbau ist.

Diese Aufgabe wird in bezug auf das zu schaffende Verfahren durch die im kennzeichnenden Teil des Patentanspruchs 1 angegebenen Merkmale und in bezug auf die zu schaffende Anordnung durch die im kennzeichnenden Teil des Patentanspruchs 6 angegebenen Merkmale gelöst. Vorteilhafte Ausgestaltungen und/oder Weiterbildungen der Erfindung sind in den Ansprüchen 2 bis 5 bezüglich des zu realisierenden Verfahrens bzw. in den Ansprüchen 7 bis 11 bezüglich der zu schaffenden Anordnung beschrieben.

Die Lösung der Aufgabe besteht in Bezug auf das Verfahren darin, daß bei Annäherung des Gefechtskopfes des eigenen Flugkörpers während der Zielannäherungsphase an den gegnerischen Flugkörper der aktive Radar-Zielkopf auf eine Entfernungsfeindiskriminierung mittels einer Entfernungstor-Filterbank geschaltet wird, wobei ein zusätzliches moduliertes Signal über die Sende/Empfangsantenne des aktiven Radar-Zielsuchkopfes ausgesendet und nach Reflexion am gegnerischen Flugkörper empfangen wird und daß in der Auswerte- und Steuereinheit des aktiven Radar-Zielsuchkopfes mit Hilfe des empfangenen Signals ein Abbild des gegnerischen Flugkörpers geschaffen wird und die Position des Gefechtskopfes im gegnerischen Flugkörper vorzugsweise geschätzt oder durch Vergleich mit abgespeicherten Daten bestimmt wird.

Der Gefechtskopf des eigenen Flugkörpers wird anschließend an den Gefechtskopf des gegnerischen Flugkörpers herangeführt und zur Explosion gebracht.

Bezüglich der zu schaffenden Anordnung besteht die Lösung der Aufgabe darin, daß der eigene Flugkörper einen aktiven Radar-Zielsuchkopf enthält mit einer Sende/Empfangsantenne, einem HF-Teil, einem Oszillator, einer Entfernungstor-Filterbank und einer Auswerte- und Steuereinheit.

Ein wesentlicher Vorteil der Erfindung gegenüber bisherigen Lösungen liegt darin, daß gegnerische Flugkörper sehr wirksam bekämpft werden können, bevor sie ihr Ziel erreichen, indem der Gefechtskopf des eigenen Abwehrflugkörpers noch während des Anfluges des gegnerischen Flugkörpers, also weit von dessen Ziel entfernt, in unmittelbare Nähe des Gefechtskopfes des gegnerischen Flugkörpers gelenkt und dort zur Explosion gebracht wird (werden kann).

Die Erfindung wird exemplarisch anhand der Figuren näher eräutert. Es zeigen:
- FIG. 1: ein Längsschnittbild durch eine bevorzugte Ausführungsform des erfindungsgemäßen eigenen Flugkörpers im Ausschnitt;
- FIG. 2: ein mit einer bevorzugten Ausführungsform des erfindungsgemäßen Verfahrens erzielbares Abbild eines möglichen gegnerischen Flugkörpers.

Der eigene Flugkörper 1 nach FIG. 1 enthält einen aktiven Radar-Zielsuchkopf mit einer Sende/Empfangsantenne 8, einem HF-Teil 3 (HF steht für Hochfrequenz), einem Oszillator 4, einer Entfernungstor-Filterbank 9 und einer Auswerte- und Steuereinheit 6. Die Sende/Empfangsantenne 8, das HF-Teil 3, die Entfernungstor-Filterbank 9 und die Auswerte- und Steuereinheit 6 sind seriell verschaltet. Die Entfernungstor-Filterbank 9 besteht aus einer ersten Filterbank 51 zur Entfernungsgrobdiskriminierung, einer zweiten Filterbank 52 zur Entfernungsfeindiskriminierung, einem ersten und zweiten Umschalter 71, 72 sowie einem die zweite Filterbank 52 überbrückenden Überbrückungszweig 53, wobei der erste Umschalter 71 der zweiten Filterbank 52 vor- und der zweite Umschalter 72 dieser nachgeschaltet ist und je nach Schalterstellung der beiden Umschalter 71, 72 die zweite Filterbank 52 oder der Überbrückungszweig 53 freigeschaltet ist. Die erste Filterbank 51 weist beispielsweise eine Breite zwischen in etwa 2 bis 200 Meter, vorzugsweise zwischen in etwa 10 bis 100 Meter auf und die zweite Filterbank 52 weist beispielsweise eine Breite zwischen in etwa 0 bis 2 Meter, vorzugsweise zwischen in etwa 25 bis 100 Zentimeter auf. Der Oszillator 4 ist auf das HF-Teil 3 aufgeschaltet ist. Er arbeitet im Pulsbetrieb. Dem Pulssignal des Oszillators 4 ist während der Zielannäherungsphase zusätzlich ein frequenzmoduliertes Signal zur Entfernungsdiskriminierung überlagert. Die Auswerte- und Steuereinheit 6 steuert den Oszillator 4 sowie den ersten und den zweiten Umschalter 71, 72 an.

Bei Annäherung des Gefechtskopfes 2 des eigenen Flugkörpers 1 während der Zielannäherungsphase an den gegnerischen Flugkörper 11 wird der aktive Radar-Zielsuchkopf auf eine Entfernungsfeindiskriminierung mittels einer Entfernungstor-Filterbank 9 umgeschaltet, wobei zusätzlich ein zusätzliches moduliertes Signal über die Sende/Empfangsantenne 8 des aktiven Radar-Zielsuchkopfes ausgesendet und nach Reflexion am gegnerischen Flugkörper 11 empfangen wird.

In der Auswerte- und Steuereinheit 6 des aktiven Radar-Zielsuchkopfes werden mit Hilfe des empfangenen Signals ein Abbild des gegnerischen Flugkörpers 11 geschaffen und die Position des Gefechtskopfes 12 im gegnerischen Flugkörper 11 z.B. geschätzt oder durch Vergleich mit abgespeicherten Daten bestimmt.

Der Gefechtskopf 2 des eigenen Flugkörpers 1 wird anschließend, d.h. in der Endlenkphase an den Gefechtskopf des gegnerischen Flugkörpers herangeführt und dort zur Explosion gebracht.

Als zusätzliches moduliertes Signal wird ein frequenzmoduliertes Signal, vorzugsweise ein frequenzmoduliertes Signal mit linearer Frequenzänderung gewählt.

Über die Sende/Empfangsantenne 8 des aktiven Radar-Zielsuchkopfes werden die Pulssignale des Oszillators 4 zur Entfernungsgrobdiskriminierung ausgesendet, am gegnerischen Flugkörper reflektiert und von der Sende/Empfangsantenne 8 wieder empfangen. Während der Zielannäherungsphase wird das frequenzmodulierte Signal dem Pulssignal überlagert.

Das Abbild des gegnerischen Flugkörpers 11 ergibt sich - während der Zielverfolgungsphase mit Hilfe der ersten Filterbank 51 zur Entfernungsgrobdiskriminierung und während der Zielannäherungsphase mit Hilfe der ersten Filterbank 51 und der folgenden zweiten Filterbank 52 zur Entfernungsfeindiskriminierung - aus der Filterung der empfangenen Echosignale in der Entfernungstor-Filterbank.

Beim Übergang von der Zielverfolgungsphase in die Zielannäherungsphase werden zu diesem Zweck die ersten und zweiten Filterbank 51, 52 freigeschaltet.

Alternativ zum zuvor geschilderten Vergleich des Abbildes mit abgespeicherten Daten oder zur Schätzung kann, wie in FIG. 2 gezeigt, auch ein Abbild des gegnerischen Flugkörpers 11 in der Auswerte- und Steuereinheit 6 generiert werden, das dadurch entsteht, daß Echosignale in der Zielsuchphase und -Verfolgungsphase in dem ersten Filter 51 selektiert werden. Trägt man die hierbei entstehende Funktion als Wahrscheinlichkeitsverteilung des Entfernungsmeßfehlers als Funktion der Ablage ΔR aus der Mitte eines ideal verfolgenden Entfernungstors (erster Filter) auf, so entsteht vor der ersten Filterbank 51 (FIG. 1) eine stetige Funktion wie sie in FIG. 2 gestrichelt dargestellt ist. Am Ausgang der ersten Filterbank 51 entstehen die in der Figur dargestellten Piks. Während der Zielannäherungsphase erfolgt, wie oben beschrieben, die Aussendung eines zusätzlichen modulierten Signals und in etwa gleichzeitig eine Selektion des Echosignales zum einen mittels der ersten Filterbank 51 und zum anderen mittels einer zugeschalteten zweiten Filterbank 52 (siehe FIG. 1). Hierdurch werden die Abstände der Piks zueinander kleiner und die Kontur des gegnerischen Flugkörpers 11 schärfer.

Die Erfindung ist nicht auf die dargestellten Ausführungsbeispiele beschränkt, sondern vielmehr auf weitere übertragbar.

So ist es z.B. möglich, anstelle von Pulssignalen zur Entfernungsgrobdiskriminierung CW-Signale zu verwenden.

## Patentansprüche

1. Verfahren zur Auslösung der Zündung eines Gefechtskopfes (2), der Bestandteil eines lenkbaren Flugkörpers (1) zur Bekämpfung des Gefechtskopfes (12) eines anfliegenden gegnerischen Flugkörpers (11) ist und der einen aktiven Radar-Zielsuchkopf mit Sende/Empfangsantenne (8) und Auswerte- und Steuereinheit (6) enthält, wobei im aktiven Radar-Zielsuchkopf die Position des gegnerischen Flugkörpers (11) durch Entfernungsmessung erfaßt und daraus Signale abgeleitet werden, durch die der eigene Flugkörper (1) während der Zielverfolgungs- und Zielannäherungsphase zu dem gegnerischen Flugkörper (11) hingeführt wird und bei Erreichen des gegnerischen Flugkörpers (11) die Zündung des Gefechtskopfes (2) des eigenen Flugkörpers (1) ausgelöst wird, dadurch gekennzeichnet, daß
- bei Annäherung des Gefechtskopfes (2) des eigenen Flugkörpers (1) während der Zielannäherungsphase an den gegnerischen Flugkörper (11) der aktive Radar-Zielsuchkopf auf eine Entfernungsfeindiskriminierung mittels einer Entfernungstor-Filterbank (9) umgeschaltet wird, wobei ein zusätzliches moduliertes Signal über die Sende/Empfangsantenne (8) des aktiven Radar-Zielsuchkopfes ausgesendet und nach Reflexion am gegnerischen Flugkörper (11) empfangen wird;
- in der Auswerte- und Steuereinheit (6) des aktiven Radar-Zielsuchkopfes mit Hilfe des empfangenen Signals ein Abbild des gegnerischen Flugkörpers (11) geschaffen wird und die Position des Gefechtskopfes (12) im gegnerischen Flugkörper (11) vorzugsweise geschätzt oder durch Vergleich mit abgespeicherten Daten bestimmt wird;
- der Gefechtskopf (2) des eigenen Flugkörpers (1) anschließend an den Gefechtskopf (12) des gegnerischen Flugkörpers (11) herangeführt wird und zur Explosion gebracht wird.

2. Verfahren nach Anspruch 1, dadurch gekennzeichnet, daß als zusätzliches moduliertes Signal ein frequenzmoduliertes Signal, vorzugsweise ein frequenzmoduliertes Signal mit linearer Frequenzänderung gewählt wird.

3. Verfahren nach einem der vorherigen Ansprüche, dadurch gekennzeichnet, daß das Abbild des gegnerischen Flugkörpers (11) während der Zielverfolgungsphase mit Hilfe einer ersten Filterbank (51) zur Entfernungsgrobdiskriminierung und während der Zielannäherungsphase mit Hilfe der ersten Filterbank (51) und einer folgenden zweiten Filterbank (52) zur Entfernungsfeindiskriminierung geschaffen wird, wobei die erste und zweite Filterbank (51, 52) Bestandteil der Entfernungstor-Filterbank (9) sind.

4. Verfahren nach Anspruch 3, dadurch gekennzeichnet, daß beim Übergang von der Zielverfolgungsphase in die Zielannäherungsphase die erste und die zweite Filterbank (51, 52) freigeschaltet werden.

5. Verfahren nach Anspruch 4, dadurch gekennzeichnet, daß über die Sende/Empfangsantenne (8) des aktiven Radar-Zielsuchkopfes Pulssignale zur Entfernungsgrobdiskriminierung ausgesendet werden und daß während der Zielannäherungsphase das frequenzmodulierte Signal dem Pulssignal überlagert wird.

6. Anordnung zur Durchführung des Verfahrens nach einem der vorherigen Ansprüche, bei der der eigene Flugkörper (1) einen aktiven Radar-Zielsuchkopf enthält mit einer Sende/Empfangsantenne (8), einem HF-Teil (3), einem Oszillator (4), einer Entfernungstor-Filterbank (9) und einer Auswerte- und Steuereinheit (6), dadurch gekennzeichnet, daß die Entfernungstor-Filterbank (9) aus einer ersten Filterbank (51) zur Entfernungsgrobdiskriminierung, einer zweiten Filterbank (52) zur Entfernungsfeindiskriminierung, einem ersten und zweiten Umschalter (71, 72) sowie einem die zweite Filterbank (52) überbrückenden Überbrückungszweig (53) besteht, daß der erste Umschalter (71) der zweiten Filterbank (52) vor- und der zweite Umschalter (72) dieser nachgeschaltet ist und daß je nach Schalterstellung der beiden Umschalter (71, 72) die zweite Filterbank (52) oder der Überbrückungszweig (53) freigeschaltet ist.

7. Anordnung nach Anspruch 6, dadurch gekennzeichnet, daß die Sende/Empfangsantenne (8), das HF-Teil (3), die Entfernungstor-Filterbank (9) und die Auswerte- und Steuereinheit (6) seriell verschaltet sind.

8. Anordnung nach einem der Ansprüche 6 oder 7, dadurch gekennzeichnet, daß die erste Filterbank (51) eine Breite zwischen in etwa 2 bis 200 Meter, vorzugsweise zwischen in etwa 10 bis 100 Meter aufweist und/oder die zweite Filterbank (52) eine Breite zwischen in etwa 0 bis 2 Meter, vorzugsweise zwischen in etwa 25 bis 100 Zentimeter aufweist.

9. Anordnung nach einem der Ansprüche 6 bis 8, dadurch gekennzeichnet, daß der Oszillator (4) auf das HF-Teil (3) aufgeschaltet ist und im Pulsbetrieb arbeitet und daß dem Pulssignal des Oszillators (4) ein frequenzmoduliertes Signal zur Entfernungsfeindiskriminierung überlagert ist.

10. Anordnung nach einem der vorherigen Ansprüche 6 bis 9, dadurch gekennzeichnet, daß die Auswerte- und Steuereinheit (6) den Oszillator (4) sowie den ersten und den zweiten Umschalter (71, 72) ansteuert.

## Claims

1. Method for the triggering of the detonation of a warhead (2), which is component of a steerable projectile (1), for the combatting of the warhead (12) of an incoming enemy projectile (11) and contains an active radar target search head with transmitting/receiving aerial (8) and evaluating and control unit (6), wherein the position of the enemy projectile (11) is detected by distance measurement in the active radar target search head and signals are derived therefrom, by which the own projectile (1) is led to the enemy projectile (11) during the target-tracking and target approach phase and the detonation of the warhead (2) of the own projectile (1) is triggered on reaching the enemy projectile (11), characterised thereby, that
- the active radar target search head is switched over to a fine distance discrimination by means of a distance gate filter bank (9) on the approach of the warhead (2) of the own projectile (1) during the target approach phase to the enemy projectile (11), for which an additional modulated signal is emitted by way of the transmitting/receiving aerial (8) of the active radar target search head and received thereby after reflection at the enemy projectile (11),
- an image of the enemy projectile (11) is created with the aid of the received signal in the evaluating and control unit (6) of the active radar target search head and the position of the warhead (12) in the enemy projectile (11) is preferably estimated or ascertained by comparison with stored data and
- the warhead (2) of the own projectile (1) is subsequently guided towards the warhead (12) of the enemy projectile (11) and caused to explode.

2. Method according to claim 1, characterised thereby, that a frequency-modulated signal, preferably a frequency-modulated signal with linear frequency change, is chosen as additional modulated signal.

3. Method according to one of the preceding claims, characterised thereby, that the image of the enemy projectile (11) is created with the aid of a first filter bank (51) for coarse distance discrimination during the target-tracking phase and with the aid of the first filter bank (51) and a following second filter (52) for fine distance discrimination during the target approach phase, wherein the first and the second filter bank (51, 52) are components of the distance gate filter bank (9).

4. Method according to claim 3, characterised thereby, that the first and the second filter bank (51, 52) are switched clear during the transition from the target-tracking phase into the target approach phase.

5. Method according to claim 4, characterised thereby, that pulse signals for the coarse distance discrimination are emitted by way of transmitting/receiving aerial (8) of the active radar target search head and that the frequency-modulated signal is superimposed on the pulse signal during the target approach phase.

6. Arrangement for the performance of the method according to one of the preceding claims, in which the own projectile (1) contains an active radar target search head with a transmitting/receiving aerial (8), a high-frequency part (3), an oscillator (4), a distance gate filter bank (9) and an evaluating and control unit (6), characterised thereby, that the distance gate filter bank (9) consists of a first filter bank (51) for coarse distance discrimination, a second filter bank (52) for fine distance discrimination, a first and a second change-over switch (71, 72) as well as a bridging branch (53) bridging over the second filter bank (52), that the first change-over switch (71) is connected in front of the second filter bank (52) and the second change-over switch (72) is connected behind it and that the second filter bank (52) or the bridging branch (53) are switched clear according to the switch setting of both the change-over switches (71, 72).

7. Arrangement according to claim 6, characterised thereby, that the transmitting/receiving aerial (8), the high-frequency part (3), the distance gate filter bank (9) and the evaluating and control unit (6) are connected in series.

8. Arrangement according to one of the claims 6 and 7, characterised thereby, that the first filter bank (51) has a range between about 2 to 200 metres, preferably between about 10 to 100 metres and/or the second filter bank (52) has a range between about 0 to 2 metres, preferably between about 25 to 100 centimetres.

9. Arrangement according to one of the claims 6 to 8, characterised thereby, that the oscillator (4) is superposed on the high-frequency part (3) and operates in pulse operation and that a frequency-modulated signal for fine distance discrimination is superimposed on the pulse signal of the oscillator (4).

10. Arrangement according to one of the preceding claims 6 to 8, characterised thereby, that the evaluating and control unit (6) selectably drives the oscillator (4) as well as the first and the second change-over switch (71, 72).

## Revendications

1. Procédé pour le déclenchement de l'amorçage d'une tête de frappe militaire (2), qui est une partie constitutive d'un corps volant (1) susceptible d'être dirigé pour le combat contre la tête de frappe militaire (12) d'un corps volant (11) ennemi arrivant en volant, et qui comprend une tête chercheuse de cible de radar active comportant une antenne (8) d'émission/de réception et une unité (6) d'évaluation et de commande, dans la tête chercheuse de cible de radar active, la position du corps volant (11) ennemi étant détectée par mesure d'éloignement et des signaux étant dérivés de celle-ci, grâce auxquels le corps volant (1) possédé, durant la phase de poursuite de cible et la phase d'approche de cible, est conduit vers le corps volant (11) ennemi, et, lors d'atteinte du corps volant (11) ennemi, l'amorçage de la tête de frappe militaire (2) du corps volant (1) possédé étant déclenché, caractérisé en ce que
- lors d'approche de la tête de frappe militaire (2) du corps volant (1) possédé, durant la phase d'approche de cible au corps volant (11) ennemi, la tête chercheuse de cible de radar active sera commutée sur une discrimination fine d'éloignement au moyen d'un banc de filtrage de mesure d'éloignement à porte (9), un signal modulé supplémentaire étant émis par l'intermédiaire de l'antenne (8) d'émission/de réception de la tête chercheuse de cible de radar active, et, après réflexion, étant reçu au corps volant (11) ennemi ;
- dans l'unité (6) d'évaluation et de commande de la tête chercheuse de cible de radar active, avec l'aide du signal reçu, une représentation imagée du corps volant (11) ennemi sera créée, et, la position de la tête de frappe militaire (12) dans le corps volant (11) ennemi, de façon préférée, sera estimée ou déterminée par comparaison avec des données sorties de mémoire ;
- la tête de frappe militaire (2) du corps volant (1) possédé, consécutivement, sera conduite à la tête de frappe militaire (12) du corps volant (11) ennemi et sera amenée à l'explosion.

2. Procédé selon la revendication 1, caractérisé en ce que, comme signal modulé supplémentaire, un signal modulé en fréquence, de façon préférée un signal modulé en fréquence avec changement de fréquence linéaire, sera choisi.

3. Procédé selon une des précédentes revendications, caractérisé en ce que la représentation imagée du corps volant (11) ennemi, durant la phase de poursuite de cible, sera créée avec l'aide d'un premier banc de filtrage (51) pour la discrimination grossière d'éloignement, et, durant la phase d'approche de cible, sera créée avec l'aide du premier banc de filtrage (51) et d'un deuxième banc de filtrage (52) suivant pour la discrimination fine d'éloignement, les premier et deuxième bancs de filtrage (51, 52) étant des parties constitutives du banc de filtrage de mesure d'éloignement à porte (9).

4. Procédé selon la revendication 3, caractérisé en ce que, lors du passage de la phase de poursuite de cible dans la phase d'approche de cible, les premier et deuxième bancs de filtrage (51, 52) seront déconnectés.

5. Procédé selon la revendication 4, caractérisé en ce que, par l'intermédiaire de l'antenne (8) d'émission/de réception de la tête chercheuse de cible de radar, des signaux pulsés seront émis pour la discrimination grossière d'éloignement, et en ce que, durant la phase d'approche de cible, le signal modulé en fréquence sera superposé au signal pulsé.

6. Agencement pour la mise en oeuvre du procédé selon une des précédentes revendications, lors duquel, le corps volant (1) possédé comporte une tête chercheuse de cible de radar active comprenant : une antenne (8) d'émission/de réception, une partie HF (3), un oscillateur (4), un banc de filtrage de mesure d'éloignement à porte (9) et une unité (6) d'évaluation et de commande, caractérisé en ce que le banc de filtrage de mesure d'éloignement à porte (9) consiste en : un premier banc de filtrage (51) pour la discrimination grossière d'éloignement, un deuxième banc de filtrage (52) pour la discrimination fine d'éloignement, un premier commutateur (71) et un deuxième commutateur (72), ainsi qu'en une branche de pontage (53) pontant le deuxième banc de filtrage (52), que le premier commutateur (71) du deuxième banc de filtrage (52) est mis en circuit devant celui-ci et le deuxième commutateur (72) est mis en circuit après celui-ci, et en ce que, chaque fois, suivant la position de commutation des deux commutateurs (71, 72), le deuxième banc de filtrage (52), ou la branche de pontage (53), sont déconnectés.

7. Agencement selon la revendication 6, caractérisé en ce que l'antenne (8) d'émission/de réception, la partie HF (3), le banc de filtrage de mesure d'éloignement à porte (9) et l'unité (6) d'évaluation et de commande sont mis en circuit en série.

8. Agencement selon une des revendications 6 ou 7, caractérisé en ce que le premier banc de filtrage (51) présente une largeur entre à peu près 2 à 200 m, de façon préférée entre à peu près 10 à 100 m, et/ou le deuxième banc de filtrage (52) présente une largeur entre à peu près 0 à 2 m, de façon préférée entre à peu près 25 à 100 cm.

9. Agencement selon une des revendications 6 à 8, caractérisé en ce que l'oscillateur (4) est mis en circuit sur la partie HF (3) et travaille dans l'exploitation pulsée, et en ce qu'au signal pulsé de l'oscillateur (4), un signal modulé en fréquence, pour la discrimination fine d'éloignement, est superposé.

10. Agencement selon une des précédentes revendications 6 à 9, caractérisé en ce que l'unité (6) d'évaluation et de commande commande le fonctionnement de l'oscillateur (4), ainsi que des premier et deuxième commutateurs (71, 72).
